# EUROPÄISCHE PATENTSCHRIFT

(11) **EP 4 176 985 B1**
(45) Veröffentlichungstag und Bekanntmachung des Hinweises auf die Patenterteilung: **14.02.2024**
(21) Anmeldenummer: 22201775.8
(22) Anmeldetag: 17.10.2022
(51) Int. Cl.: B21B 41/10, B21B 37/50

(54) **VERFAHREN ZUR VORHERSAGE EINER BEVORSTEHENDEN AUSBRUCH-SITUATION EINES GEWALZTEN BANDES IN EINER WALZSTRASSE**
METHOD FOR PREDICTING AN IMMINENT BREAKOUT SITUATION OF A ROLLED STRIP IN A ROLLING MILL
PROCÉDÉ DE PRÉDICTION D'UNE SITUATION D'APPARITION IMMINENTE D'UNE BANDE LAMINÉE DANS UN TRAIN DE LAMINAGE

(30) Priorität: 08.11.2021 DE 102021212512; 17.12.2021 DE 102021214588
(43) Veröffentlichungstag der Anmeldung: 10.05.2023
(73) Patentinhaber: SMS Group GmbH, 40237 Düsseldorf (DE)
(72) Erfinder: Belz, Julian, 57518 Betzdorf (DE); Tuschhoff, Matthias, 57072 Siegen (DE); Koch, Markus, 57271 Hilchenbach (DE); Mengel, Christian, 57074 Siegen (DE)
(74) Vertreter: Klüppel, Walter

(56) Entgegenhaltungen:
- DE-A1-102009 053 859
- DE-A1-102020 205 120
- JP-A- S55 133 814
- NILSSON A ET AL: "ANALYSIS OF TRACKING PROBLEMS, CAMBER AND WEDGE IN HOT STRIP ROLLING", REVUE DE METALLURGIE- CAHIERS D'INFORMATIONS TECHNIQUES,, Bd. 96, Nr. 7/08, 1. Juli 1999 (1999-07-01), Seiten 901-910, XP000865195, ISSN: 0035-1563

## Beschreibung

### Technisches Gebiet der Erfindung

Die Erfindung betrifft ein Verfahren und ein Computerprogrammprodukt zur Vorhersage einer bevorstehenden Ausbruch-Situation (bzw. ein bevorstehendes "Hochgehen") eines gewalzten Bandes, insbesondere eines Metallbandes, zwischen einem ersten und einem darauffolgenden zweiten Walzgerüst einer Walzstraße mit einem zwischen den beiden Walzgerüsten installierten Looper.

### Stand der Technik

In der Literatur finden sich Veröffentlichungen, die sich mit der Erkennung und Vorhersage von drohenden Walzkollisionen beschäftigen. Dazu gehören zum Beispiel:
[1] A. Rother, "Approach for improved signal-based fault diagnosis of hot rolling mill", 2016.
[2] F. Serdio, E. Lughofer, K. Pichler, T. Buchegger und H. Efendic, "Residualbased fault detection using soft computing techniques for condition monitoring at rolling mills," Information Sciences, vol. 259, pp. 304-320, 2014.
[3] K. Peng, K. Zhang, G. Li, and D. Zhou, "Contribution rate plot for nonlinear quality-related fault diagnosis with application to the hot strip mill process," Control Engineering Practice, vol. 21, pp. 360-369, 2013.
[4] S. Rath, M. Shrujan, P. Kumar, S. Mohapatra, and D. Karmakar, "Reduction of Cobble Generation in Hot Strip Mill," in International Conference on Metallurgy (COMET-2018), Bhilai, 2018.
[5] R. K. Murata, "On-line diagnostic tool for hot strip mill," Master thesis, Universidade Federal de Santa Catarina, 2019.
[6] DE 10 2020 205120 A1

Diese Verfahren aus dem Stand der Technik extrahieren bestimmte Merkmale aus historischen Daten, um mit Hilfe von Machine-Learning-Methoden Klassifikatoren zu trainieren. Diese Klassifikatoren sollen dann im Walzbetrieb eingesetzt werden, um den aktuellen Zustand der Warmbandstraße zu bewerten und bevorstehende Walzabbrüche vorherzusagen. Mit Ausnahme der ausgewählten Signale für die Klassifizierungsaufgabe wird kein Experten- oder Prozesswissen einbezogen. Mit Ausnahme von [4] wurden die vorgeschlagenen Methoden noch nicht im Walzbetrieb einer realen Anlage eingesetzt. Eine Evaluierung oder Reproduktion des in [4] beschriebenen Verfahrens ist nicht möglich. Zum einen wurden neben dem Einsatz des maschinellen Lernens weitere Verbesserungsmaßnahmen durchgeführt. Die berichteten Ergebnisse beinhalten nur Gesamtverbesserungen, eine Zuordnung zu einzelnen Maßnahmen ist nicht möglich. Zum anderen ist die Beschreibung der Maßnahme "Maschinelles Lernen" unzureichend. Es wird nicht angegeben, welche Signale aus dem Walzprozess in die Bewertung eingeflossen sind. Es wird lediglich erwähnt, dass 113 von insgesamt 255 verfügbaren "Merkmalen" mit einem automatisierten Verfahren ausgewählt wurden. Die Merkmale werden aus Rohdaten generiert, wobei unklar ist, was dies genau bedeutet.

Zusätzlich zu dem bereits erwähnten Verfahren ist es möglich, Experten- oder Prozesswissen in die Fehlerdiagnose und -vorhersage einzubeziehen. Eine Möglichkeit ist die Anwendung von analytisch abgeleiteten (Prozess-)Modellen. Diese erhalten in der Regel alle bekannten Randbedingungen des realen Prozesses. Abweichungen zwischen der resultierenden Modellvorhersage und den real gemessenen Ausgangsgrößen sind die Grundlage für die Beurteilung des Prozesszustandes. Dieses Verfahren wurde in [5] für Bandführungssysteme in der Fertigstraße von Warmwalzwerken aufgegriffen, aber nicht konsequent zur Anwendung gebracht.

Derzeit müssen die Bediener vor Ort Massenflussprobleme anhand von Bildern oder einer Vielzahl von Signalen in Echtzeit bewerten. In Tandemproduktionslinien erfordert dies theoretisch die gleichzeitige Beurteilung des Massenflussstatus von bis zu 6 Zwischengerüstbereichen. Die Anzahl der zu beobachtenden Bereiche und die Anzahl der an jedem Massenfluss beteiligten Teilsysteme führen zu einer sehr hohen Komplexität. Diese Anforderungen werden derzeit von einem Bediener erfüllt und erfordern ein hohes Maß an Konzentration über einen langen Zeitraum. Das bedeutet, dass der Bediener gebunden ist, und schon eine kleine Unkonzentriertheit kann zu einer verzögerten Reaktion führen.

Den in der Literatur vorgeschlagenen Verfahren, die auf Methoden der künstlichen Intelligenz beruhen, fehlen zuverlässige Ergebnisse aus dem Betrieb an realen Anlagen. Der Nachteil dieser Verfahren ist im Allgemeinen, dass es sehr schwierig, wenn nicht gar unmöglich ist, im Problemfall nach Fehlern zu suchen und die Auswertungsergebnisse zu rekonstruieren. Zuvor gewählte Eingangsgrößen werden in einer "Black Box" verarbeitet und führen zu einem Ergebnis, das nicht transparent nachvollziehbar ist.

Die [5] bezieht sich auf die Auswertung eines Bandsteuerungssystems, nicht aber auf die Auswertung des Massenstroms. Die [6] wird als nächstkommender Stand der Technik angesehen und zeigt ein Verfahren zur Vorhersage einer bevorstehenden Ausbruch-Situation eines gewalzten Bandes, wobei auf historische Werte zurückgegriffen wird, oder auf Basis von erfassten Bandparametern wie Dicke, eine Breite, ein Dickenprofil, eine Planlage, eine Temperatur oder dergleichen.

Es ist die Aufgabe der vorliegenden Erfindung, ein bekanntes Verfahren und ein bekanntes Computerprogrammprodukt so weiterzuentwickeln, dass eine bevorstehende Ausbruch-Situation (bzw. ein bevorstehendes Hochgehen) eines Walzbandes früher und genauer vorhergesagt werden kann.

Diese Aufgabe wird durch das Verfahren nach Anspruch 1 gelöst.

Die Begriffe "erstes Walzgerüst" und "zweites Walzgerüst" bezeichnen nicht die Positionen der Walzgerüste innerhalb der Walzstraße. Im Gegenteil, die Begriffe erstes/zweites Walzgerüst werden lediglich verwendet, um zwei aufeinanderfolgende aktive Walzgerüste voneinander zu unterscheiden, die sich an jeder beliebigen Position i, i+1 innerhalb der Walzlinie befinden können. Die aktiven Walzgerüste üben eine Kraft auf das Band aus, ungeachtet von eventuell dazwischenliegenden passiven/inaktiven Walzgerüsten, die keine Kraft auf das Band ausüben.

Der Begriff "Speicher" ist im Sinne von Lagerkapazität oder Speicherkapazität zu verstehen. Folglich bedeutet der Begriff "Bandspeicherlänge" eine (zusätzliche) Bandlänge, die in einem Bandspeicher, hier dem Looper, insbesondere zwischen zwei aufeinanderfolgenden Walzgerüsten gespeichert wird.

Die Begriffe "Ausbruch", "Hochgehen" oder "Cobbling" werden synonym verwendet. Sie bezeichnen jeweils eine Stausituation für ein Walzband vor einem Walzgerüst, wobei das Walzband die horizontale Passlinie zwischen zwei aufeinanderfolgenden Walzgerüsten verlässt und in die Vertikale, d. h. nach oben oder unten ausweicht.

Die Reihenfolge der beiden Berechnungsschritte ist nicht wichtig. Ihre Reihenfolge kann geändert werden, oder die beiden Berechnungsschritte können gleichzeitig durchgeführt werden.

Das beanspruchte Verfahren wird im Allgemeinen zur Beurteilung der Stabilität eines Walzprozesses verwendet.

Zu diesem Zweck benötigt das beanspruchte Verfahren, das im Folgenden auch als erfindungsgemäßes physikalisches Modell bezeichnet wird, Prozessdaten aus der Fertigstraße sowie Daten zur Kinematik der Schlaufenheber. Zu den notwendigen Informationen gehören: die Dicke des Metallbandes, Drehzahlen der Hauptantriebe, Schlaufenheberwinkel und die Hebelarme der Schlaufenheber.

Die frühzeitige Erkennung von unvermeidbaren Walzabbrüchen durch das beanspruchte Verfahren ermöglicht es, die daraus resultierenden Stillstandszeiten der Fertigwalzlinie oder zumindest des betreffenden Einzelwalzgerüstes zu minimieren. Die rechtzeitige Beendigung des Walzprozesses führt zu einer Verringerung des zu entfernenden Schrotts im Bereich des Zwischengerüsts und zu einer möglichen Verringerung des Risikos einer Beschädigung von Anlagenteilen innerhalb des Fertigwalzwerks. Somit können zeit- und kostenintensive Reparaturarbeiten vermieden werden.

Die Hauptidee der vorliegenden Erfindung ist darauf gerichtet, auftretende Massenflussprobleme so früh wie möglich zu erkennen, indem Bandspeicherlängen zwischen zwei aufeinanderfolgenden aktiven Walzgerüsten in einer Walzlinie verglichen werden, wobei die Bandspeicherlängen aus zwei unterschiedlichen Quellen/Berechnungen stammen:
- Die Bandspeicherlänge, die auf dem Looperwinkel und der Looperkinematik basiert; und
- Die Bandspeicherlänge, die sich aus der integrierten Geschwindigkeitsdifferenz des Bandes beim Verlassen des ersten Walzgerüstes abzüglich der Bandgeschwindigkeit beim Eintritt des Bandes in das nachfolgende zweite Walzgerüst ergibt.

Es wird davon ausgegangen, dass eine Nichtübereinstimmung dieser beiden Bandspeicherlängen auf Massenflussprobleme, d. h. auf eine drohende Ausbruch-Situation hinweist.

### Ausführungsformen der Erfindung:

Es zeigt sich, dass die aus der Integration, d. h. Gleichung (2), berechnete Bandspeicherlänge beim Walzen eines Bandes von sinnvollen Werten abweicht. Durch die Filterung der Geschwindigkeitsdifferenz bzw. der integrierten Geschwindigkeitsdifferenz mit einem Bandpass wird vorteilhaft sichergestellt, dass weder eine langsame Drift auftritt noch hochfrequentes Rauschen die berechnete Bandspeicheränge beeinflusst.

Gemäß einer weiteren Ausführungsform der vorliegenden Erfindung wird die Austrittsgeschwindigkeit und/oder die Eintrittsgeschwindigkeit des Bandes mit einem Sensor gemessen oder als Schätzung davon ermittelt.

Die Anwendung des erfindungsgemäßen Verfahrens stellt dem Betreiber einer Fertigwalzlinie geeignete Diagramme und Kennzahlen zur Verfügung, die die Überwachung des Massenflusszustandes der gesamten Fertigwalzanlage unterstützen. Diese Diagramme und Kennzahlen verdichten Informationen aller am Massenfluss beteiligten Teilsysteme und sind in der Lage, denjenigen Zwischengerüstbereich innerhalb der Walzstraße, insbesondere einer Fertigwalzstraße, anzuzeigen, wo sich ein Problem abzeichnet. Neben einem Hinweis auf unvermeidbare Walzabbrüche wird der Bediener auch über ein erhöhtes Gefahrenpotential informiert.

Weitere vorteilhafte Ausführungsformen der Erfindung sind Gegenstand der abhängigen Ansprüche.

Die obige Aufgabe der Erfindung wird ferner durch das Computerprogrammprodukt nach Anspruch 13 gelöst.

Der Beschreibung sind sieben Figuren beigefügt, wobei
Fig. 1 eine Looper- bzw. Schlingenheberkinematik zur Berechnung der Bandspeicherlänge gemäß der ersten Möglichkeit/Weise zeigt;
Fig. 2 zeigt ein Korrelationsdiagramm für gute Massenflussbedingungen; es wird keine Ausbruch-Situation erwartet;
Fig. 3 zeigt die Ableitung eines Korrelationsdiagramms (kein Ausbruch) in mehreren Schritten ohne Verwendung eines Bandpassfilters;
Fig. 4 zeigt die Ableitung eines Korrelationsdiagramms (kein Ausbruch) in mehreren Schritten unter Verwendung eines Bandpassfilters;
Fig. 5 zeigt ein Korrelationsdiagramm bei schlechten Massenflussbedingungen; eine Ausbruch-Situation ist zu erwarten;
Fig. 6 veranschaulicht die Bewertung des Massenflusses durch Mittelwertberechnung: hier wird kein Ausbruch erwartet; und
Fig. 7 zeigt, dass eine Ausbruch-Situation erwartet wird, weil der berechnete Massenstrombewertungswert den Grenz-/Schwellenwert überschreitet.

Im Folgenden wird die Erfindung unter Bezugnahme auf die obigen Figuren im Detail beschrieben.

### Berechnungen der Bandspeicheränge

Grundsätzlich gibt es zwei Möglichkeiten, die Länge des Bandspeichermmaterials zu berechnen, die in dieser Spezifikation behandelt werden. Die erste Möglichkeit ist die Verwendung des Looperwinkels in Verbindung mit der bekannten Looperkinematik. Figur 1 zeigt eine Schlingenheberkinematik mit einem Looper 10 zwischen zwei Walzgerüsten Fi, Fi+1 und wichtigen geometrischen Größen. Die Bandspeicherlänge auf der Grundlage der Greiferkinematik wird wie folgt berechnet ${D}_{s} kin . = \overline{PE} + \overline{EQ} - \overline{PQ}$ mit dem euklidischen Abstand *X̅Y̅* zwischen zwei Punkten X und Y. Die Punkte P, E und Q sind in Figur 1 dargestellt. Die Koordinaten des Punktes E hängen vom Hebelarm der Looperrolle I, dem Durchmesser d der Looperrolle, dem Looperwinkel ϕ und dem Punkt B ab: $\left[\begin{matrix}{E}_{x} \\ {E}_{z}\end{matrix}\right] = B + \left[\begin{matrix}l ⋅ cos φ \\ d / 2 + l ⋅ sin φ\end{matrix}\right] = \left[\begin{matrix}{B}_{x} + l ⋅ cos φ \\ {B}_{y} + d / 2 + l ⋅ sin φ\end{matrix}\right]$ siehe Figur 1. Bei dieser Methode zur Berechnung der Bandlänge wird davon ausgegangen, dass zwischen der Looperrolle und dem Band ein Kontakt besteht. Sobald dieser Kontakt verloren geht, gilt Gleichung (1) nicht mehr und kann nur noch als untere Schranke betrachtet werden, d. h. die tatsächliche Bandspeicherlänge zwischen den Walzgerüsten ist garantiert größer als die berechneten Werte.

Die zweite Möglichkeit, die Bandlänge zwischen zwei Walzgerüsten Fi, Fi+1 zu berechnen, basiert auf der Integration der Geschwindigkeitsdifferenz zwischen der Bandausgangsgeschwindigkeit vx des Walzgerüsts Fi und der Bandeingangsgeschwindigkeit ve des Walzgerüsts Fi+1 ${D}_{s} int . = {\int }_{t 0}^{t 1} \left({v}_{x}-{v}_{e}\right) dt .$

Die Integration beginnt z.B. 300 ms nach dem Signal "Band in Gerüst" Fi+1, hier mit t0 bezeichnet, und endet, wenn das Band das Walzgerüst Fi verlässt, bezeichnet mit t1. Die Bandeinlauf- und Bandauslaufgeschwindigkeiten werden mit Hilfe von Einrichtwerten für die Voreilung berechnet. Für die Berechnung der Bandeinlaufgeschwindigkeit werden zusätzlich die Bandauslaufdicken der Walzgerüste Fi und Fi+1 verwendet. Alternativ können die Bandgeschwindigkeiten auch gemessen werden.

Die beiden oben beschriebenen unterschiedlichen Berechnungen beruhen auf Prozesskenntnissen und werden verwendet, um Bandspeicherlängen zu erhalten, die aus unterschiedlichen Quellen stammen. Es wird davon ausgegangen, dass Nichtübereinstimmungen zwischen diesen beiden Bandspeicherlängen auf Probleme mit dem Massenfluss hindeuten. Wenn zum Beispiel die Looperrolle den Kontakt zum Band verliert, sind hohe Abweichungen zwischen den beiden berechneten Bandlängen zu erwarten.

Hier werden zwei Möglichkeiten zum Vergleich der beiden Bandmateriallängen vorgeschlagen. Der erste Weg, wie in Abschnitt 2.1 beschrieben, enthält Details zu einem visuellen Ansatz. Indem man die beiden Werte für die Bandlängen Dskin und Dsint gegeneinander aufträgt, entsteht ein sogenanntes Korrelationsdiagramm. Dieses Diagramm ermöglicht eine schnelle visuelle Beurteilung der Massenflussbedingungen. Die zweite Möglichkeit, die im folgenden Abschnitt 2.2 beschrieben wird, ist die Berechnung der so genannten Massenstrombewertungswerte (MFAV). Dieses quantitative Maß fasst alle verfügbaren Informationen über den Massenstrom zwischen zwei aufeinanderfolgenden Walzgerüsten zusammen und kann zur Erstellung von Warnhinweisen verwendet werden, um die Aufmerksamkeit des Bedieners auf die richtige Stelle zu lenken.

### 2.1 Korrelationsdiagramme

Aufgrund der Art und Weise, wie die Daten digital gespeichert werden, gibt es diskrete Bandspeicherlängenwerte, die auf der Kinematik Ds kin. und der Integration Ds int. für diskrete Zeitpunkte basieren. Diese Werte können gegeneinander aufgetragen werden, und zwar für eine vom Benutzer festgelegte Zeitspanne. Je ähnlicher sich die beiden Bandspeicherlängen sind, desto näher liegen diese Punkte an der Winkelhalbierenden (eine Linie durch den Ursprung mit der Steigung eins). Daher ist eine visuelle Bewertung der Massenstromsituation auf der Grundlage des Korrelationsdiagramms vorteilhafterweise recht einfach und schnell durchführbar. Es ist ein Korrelationsdiagramm für den Massenstromzustand zwischen zwei Walzgerüsten der Fertigwalzlinie zu erstellen. Die Figuren 2-4 zeigen beispielhaft den Korrelationsplot für den Fall eines gesunden Massenflusszustandes, ein kritischer Massenflusszustand ist in Fig. 5 dargestellt.

Es ist zu beachten, dass erfindungsgemäß die von verschiedenen Sensoren stammenden Informationen, die Informationen über die Looperkinematik und die (entweder geschätzten oder gemessenen) Wert für die Voreilung kombiniert werden, um ein einziges Korrelationsdiagramm zu erhalten. Die Verfolgung all dieser Informationen für bis zu sechs Walzgerüst-Zwischenbereiche in einer Walzstraße ist für einen einzelnen Bediener ziemlich unmöglich, wenn dies explizit erfolgt. Im Gegensatz dazu scheint die Verwendung von sechs Korrelationsdiagrammen gemäß der Erfindung handhabbar zu sein.

### Beispiele:

Die Figuren 3 und 4 zeigen die beiden berechneten Bandspeicherlängen (Achse 1), den Ist- und den Soll-Looperwinkel (Achse 2), die Signale, die "Band im Gerüst" für Fi und Fi+1 anzeigen (Achse 3), und das Korrelationsdiagramm von Ds kin. gegen Ds int. (Achse 4). Beide Figuren zeigen Signale ein und desselben Bandes bei niedrigfrequenten, hochamplitudigen Schleifenschwingungen. Der einzige Unterschied zwischen Figur 3 und 4 liegt in der Verwendung des oben erwähnten Bandpassfilters. Für die in Figur 3 gezeigten Bandspeicherlängen wird kein Bandpass verwendet, was zu einem enormen Unterschied zwischen Ds kin. und Ds int. von etwa 2 m führt, wenn das Band z. B. Fi=5 (5. Walzgerüst in der Walzlinie) verlässt. Aufgrund der enormen Streuung der einzelnen Datenpunkte könnte die Korrelationskurve in Achse 4 von Fig. 3 als Hinweis auf eine bevorstehende Ausbruch-Situation (fehl-)interpretiert werden, was hier falsch wäre. Wie in Figur 4 zu sehen ist, trägt die Anwendung des Bandpassfilters dazu bei, die beiden Bandspeicherlängen zusammenzuführen. Das Korrelationsdiagramm in Achse 4 von Figur 4 zeigt alle Datenpunkte für den gesamten Zeitbereich. Es ist ersichtlich, dass die Daten relativ nahe an der grauen Linie (Winkelhalbierende) mit der Steigung 1 liegen, was auf eine positive Korrelation zwischen den beiden Bandmateriallängen hinweist. "Nahe" an der grauen Linie bedeutet, dass die Datenpunkte innerhalb einer ε-Umgebung um die Winkelhalbierende liegen.

### Für die in dieser Spezifikation dargestellte Figur 4 wurde ein Butterworth-Filter der Ordnung drei verwendet. Die untere und obere Grenzfrequenz des Bandpasses beträgt z. B. 0,5 bzw. 25 Hz.

Wie bereits erwähnt, werden die Punkte für den gesamten Zeitbereich auf einmal aufgezeichnet. Daher kann es in einigen Fällen schwierig sein, die Ausbruch-Situation von dem erfolgreich gewickelten Streifen zu unterscheiden. Der Grund dafür kann darin liegen, dass das gewählte Zeitintervall zu groß ist. Wird das Korrelationsdiagramm nur für ein kurzes Zeitintervall, z. B. die letzten fünf Sekunden, dargestellt, werden Probleme mit dem Massenfluss sichtbar, siehe Fig. 5. Zu diesem Zeitpunkt reihen sich die gezeichneten Punkte senkrecht aneinander und überschreiten die ε -Umgebung um die Winkelhalbierende. In diesem Fall ist mit einer drohenden Ausbruch-Situation zu rechnen.

Im Gegensatz dazu bleiben bei nicht zu erwartender Ausbruch-Situation alle Punkte zu fast jedem Zeitpunkt in der Nähe der Winkelhalbierenden innerhalb der ε-Umgebung, wie in Fig. 2 und 4 gezeigt. Lediglich am Bandkopf weichen die Punkte deutlich von der Winkelhalbierenden ab (was durchaus plausibel ist, wenn man davon ausgeht, dass kurz nach dem Einfädeln in das nachfolgende Walzgerüst ein konstanter (stationärer) Massenflusszustand erreicht werden muss.

### 2.2 Massenflussbewertungswerte MFAV

Die in Abschnitt 2.1 erläuterten Korrelationsdiagramme bilden die Grundlage für die MFAV-Berechnung. Es wird der senkrechte Abstand jedes Punktes im Korrelationsdiagramm zur Winkelhalbierenden berechnet. Anschließend wird der Mittelwert, vorzugsweise der arithmetische Mittelwert all dieser Abstände, berechnet und ergibt die MFAV. Zu den Einstellungen, mit denen die MFAV-Berechnung angepasst werden kann, gehören die Zeitspanne (Dauer), die berücksichtigt wird, und die Aktualisierungszeit (wie viel Zeit zwischen der Aktualisierung der MFAV liegt). Es müssen vernünftige Grenzwerte für die MFAV festgelegt werden, bei denen dem Bediener Warnungen angezeigt werden. Spezifische Werte für diese Grenzen müssen für jede Anlage festgelegt werden.

In Fig. 6 und 7 ist der zeitliche Verlauf der Massenflussbewertungswerte für die verschiedenen Zwischenbereiche zwischen den Walzgerüsten F1 ... F7 einer (Fertig-)Walzstraße dargestellt.

Wie in Fig. 6 zu erkennen ist, überschreitet der Massenflussbewertungswert in keinem Zwischenbereich zu irgendeinem Zeitpunkt den jeweiligen Grenzwert, auch MFAV-Schwellenwert genannt. Der Grenzwert ist in Fig. 6 und 7 in den Achsen/Zeilen 2 bis 7 als horizontale Linie bei z.B. MFAV=15 dargestellt. Somit ist nach dem Verfahren der vorliegenden Erfindung keine Ausbruch-Situation zu erwarten.

Im Gegensatz dazu überschreitet der Massenstrombewertungswert in Fig. 7 den Grenzwert für den Zwischenbereich zwischen den Walzgerüsten F5 und F6 sowie zwischen F6 und F7. Somit ist in diesen beiden letzten Zwischenbereichen mit einer unerwünschten Ausbruch-Situation zu rechnen.

### Bezugszeichenliste

- d: Durchmesser der Looperrolle
- Ds: Länge des Bandspeichermaterials
- Fi: Walzgerüst i
- Fi+1: Walzgerüst i+1
- I: Hebelarm der Looperrolle
- vx: Bandausgangsgeschwindigkeit
- ve: Bandeinlaufgeschwindigkeit
- ϕ: Looperwinkel
- 10: Looper
- X: theoretische Durchgangslinie
- hz: Mittellinie Walzgerüst

## Patentansprüche

1. Verfahren zur Vorhersage einer bevorstehenden Ausbruch-Situation eines gewalzten Bandes, insbesondere eines Metallbandes, zwischen einem ersten und einem darauffolgenden zweiten Walzgerüst (Fi, Fi+1) einer Walzstraße mit einem Looper, der zwischen den beiden Walzgerüsten installiert ist, umfassend die Schritte:
a) Berechnen einer ersten Bandspeicherlänge auf der Grundlage des Looperwinkels und der Looperkinematik;
b) Berechnen einer zweiten Bandspeicherlänge auf der Grundlage einer Integration der Bandgeschwindigkeitsdifferenz zwischen der Geschwindigkeit des Bandes beim Auslaufen aus dem ersten Walzgerüst und der Geschwindigkeit des Bandes beim Einlaufen in das zweite Walzgerüst;
c) Vergleichen der Ergebnisse der Schritte a) und b) und Beurteilen von Abweichungen zwischen diesen beiden Bandspeicherlängen, um auf eine bevorstehende Ausbruch-Situation hinzuweisen.

2. Verfahren nach Anspruch 1,
**dadurch gekennzeichnet, dass**
die erste Bandspeicherlänge nach der folgenden Gleichung berechnet wird: ${D}_{s} kin . = \overline{PE} + \overline{EQ} - \overline{PQ}$
mit
*P̅E̅* Euklidischer Abstand zwischen dem Austrittspunkt (P) des Bandes aus dem ersten Walzgerüst (Fi) und dem Kontaktpunkt (E) des Bandes mit der Looperrolle;
*E̅Q̅* Euklidischer Abstand zwischen dem Kontaktpunkt (E) des Bandes mit der Looperrolle und dem Eintrittspunkt (Q) des Bandes in das zweite Walzgerüst (Fi+1 );
*P̅Q̅* Euklidischer Abstand zwischen dem Austrittspunkt (P) des Bandes aus Fi und dem Eintrittspunkt (Q) des Bandes in das zweite Walzgerüst (Fi+1).

3. Verfahren nach Anspruch 2,
**dadurch gekennzeichnet, dass**
die erste Bandspeicherlänge (Dskin.) durch ein bildgebendes Verfahren auf der Basis einer auf den Walzgerüstzwischenraum gerichteten Kamera bestimmt wird.

4. Verfahren nach Anspruch 3,
**dadurch gekennzeichnet, dass**
das bildgebende Verfahren Objekt- und Bilderkennungsverfahren umfasst, die gegebenenfalls auf Methoden der künstlichen Intelligenz und/oder statistischen Auswertungen beruhen.

5. Verfahren nach einem der vorhergehenden Ansprüche,
**dadurch gekennzeichnet, dass**
die zweite Bandspeicherlänge nach der folgenden Gleichung berechnet wird: ${D}_{s} int . = {\int }_{t 0}^{t 1} \left({v}_{x}-{v}_{e}\right) dt .$
mit
vx Ausgangsgeschwindigkeit des Bandes aus dem ersten Walzgerüst; und ve Eintrittsgeschwindigkeit des Bandes in das zweite Walzgerüst.

6. Verfahren nach Anspruch 5,
**dadurch gekennzeichnet, dass**
eine Bandpassfilterung der Geschwindigkeitsdifferenz vx-ve oder des Ergebnisses des Integrals ${\int }_{t 0}^{t 1} \left({v}_{x}-{v}_{e}\right) dt$ gemäß Formel (3) erfolgt.

7. Verfahren nach Anspruch 6,
**dadurch gekennzeichnet, dass**
die Grenzfrequenzen des Bandpasses so gewählt werden, dass sie z. B. 0,5 Hz (untere Grenzfrequenz) und 25 Hz (obere Grenzfrequenz) betragen.

8. Verfahren nach einem der Ansprüche 5 bis 7,
**dadurch gekennzeichnet, dass**
die Austrittsgeschwindigkeit und/oder die Eintrittsgeschwindigkeit durch einen Sensor gemessen oder als Schätzung der Voreilung bestimmt wird.

9. Verfahren nach einem der vorhergehenden Ansprüche,
**dadurch gekennzeichnet, dass**
die Bewertung der Abweichung zwischen der ersten und der zweiten Bandspeicherlänge durch Auftragen der ersten und der zweiten Bandspeicherlängen gegeneinander in einem Korrelationsdiagramm erfolgt, wobei die Korrelation zu einem diskreten Zeitpunkt durch einen einzigen Punkt im Korrelationsdiagramm dargestellt wird; und
der einzelne Punkt als Indikator für die anstehende Ausbruch-Situation verwendet wird, wenn er so weit außerhalb einer Winkelhalbierenden liegt, dass ein vorgegebener Schwellenwert überschritten wird.

10. Verfahren nach Anspruch 9,
**dadurch gekennzeichnet, dass**
der Schritt der Bestimmung der Korrelation für eine Vielzahl von diskreten Zeitpunkten innerhalb einer bestimmten Zeitdauer wiederholt wird, um eine Vielzahl der Einzelpunkte im Korrelationsdiagramm zu erhalten; und Verwenden der Mehrzahl der Einzelpunkte als Indikator für die anstehende Ausbruch-Situation, wenn die Mehrzahl der Einzelpunkte wesentlich von der Winkelhalbierenden abweicht, so dass der vorgegebene Schwellenwert überschritten wird.

11. Verfahren nach Anspruch 10,
**gekennzeichnet durch**
Berechnen eines beliebigen Abstandsmaßes zwischen jedem Punkt in der Korrelationskurve und der Winkelhalbierenden, z.B. des senkrechten Abstands;
Berechnen eines Mittelwerts, vorzugsweise des arithmetischen Mittelwerts, aller dieser Abstände, was zu einem Massenstrombewertungswert MFAV führt, der die Abweichung zwischen der ersten und der zweiten Bandspeicherlänge bewertet; und
der MFAV als Indikator für die anstehende Ausbruch-Situation verwendet wird, wenn der MFAV einen durch einen Wert für den MFAV repräsentierten MFAV-Schwellenwert überschreitet.

12. Verfahren nach den Ansprüchen 9 oder 10,
**dadurch gekennzeichnet, dass**
der Schwellenwert durch eine bestimmte ε-Umgebung um die Winkelhalbierende im Korrelationsdiagramm dargestellt wird; und
der mindestens eine Einzelpunkt in der Korrelationsdarstellung als Indikator für die anstehende Ausbruch-Situation verwendet wird, wenn der Einzelpunkt oder eine Mehrheit der Einzelpunkte außerhalb der ε-Umgebung liegt.

13. Computerprogrammprodukt, das direkt in den internen Speicher eines Computers geladen werden kann und Software-Codeabschnitte zur Durchführung der Schritte des Verfahrens nach einem der vorhergehenden Ansprüche umfasst, wenn das Computerprogrammprodukt auf dem Computer läuft.

## Claims

1. Method of predicting an imminent breakout situation of a rolled strip, particularly a metal strip, between a first and a successive second roll stand (Fi, Fi+1) of a rolling train with a looper installed between the two roll stands, comprising the steps:
a) calculating a first strip storage length on the basis of looper angle and looper kinematics;
b) calculating a second strip storage length on the basis of integration of the strip speed difference between the speed of the strip during exit from the first roll stand and the speed of the strip on entry into the second roll stand;
c) comparing the results of the steps a) and b) and assessing differences between these two strip storage lengths so as to point to an imminent breakout situation.

2. Method according to claim 1,
**characterised in that**
the first strip storage length is calculated according to the following equation: ${D}_{s} kin . = \overline{PE} + \overline{EQ} - \overline{PQ}$
wherein
*P̅E̅* euclidic spacing between the exit point (P) of the strip from the first roll stand (Fi) and the contact point (E) of the strip with the looper roller
*E̅Q̅* euclidic spacing between the contact point (E) of the strip with the looper roller and the entry point (Q) of the strip into the second roll stand (Fi+1)
*P̅Q̅* euclidic spacing between the exit point (P) of the strip from Fi and the entry point (Q) of the strip into the second roll stand (Fi+1).

3. Method according to claim 2,
**characterised in that**
the first strip storage length (*Dₛ kin.*) is determined by an imaging method on the basis of a camera directed towards the roll stand intermediate space.

4. Method according to claim 3,
**characterised in that**
the imaging method comprises object and image recognition procedures which are optionally based on methods of artificial intelligence and/or statistical evaluations.

5. Method according to any one of the preceding claims,
**characterised in that**
the second strip storage length is calculated according to the following equation ${D}_{s} int . = {\int }_{t 0}^{t 1} \left({v}_{x}-{v}_{e}\right) dt .$
wherein
*vₓ* exit speed of the strip from the first roll stand and
*vₑ* entry speed of the strip into the second roll stand.

6. Method according to claim 5,
**characterised in that**
bandpass filtering of the speed difference v*ₓ* - v*ₑ* or the result of the integral ${\int }_{t 0}^{t 1} \left({v}_{x}-{v}_{e}\right) dt$ is carried out in accordance with Equation (3).

7. Method according to claim 6,
**characterised in that**
the boundary frequencies of the bandpass are selected so that they are, for example, 0.5 Hz (lower boundary frequency) and 25 Hz (upper boundary frequency).

8. Method according to any one of claims 5 to 7,
**characterised in that**
the exit speed and/or the entry speed is or are measured by a sensor or determined as an estimate of the lead.

9. Method according to any one of the preceding claims,
**characterised in that**
the evaluation of the difference between the first and the second strip storage lengths is carried out by plotting the first and the second strip storage lengths in relation to one another in a correlation diagram, wherein the correlation with respect to a discrete point in time is represented by a single point in the correlation diagram; and
the single point is used as an indicator for the arising breakout situation when it lies so far outside an angle bisector that a predetermined threshold value is exceeded.

10. Method according to claim 9,
**characterised in that**
the step of determining the correlation is repeated for a plurality of discrete points in time within a defined time period so as to obtain a plurality of individual points in the correlation diagram; and
the plurality of individual points is used as indicator for the arising breakout situation if the plurality of individual points differs substantially from the angle bisector so that the predetermined threshold value is exceeded.

11. Method according to claim 10,
**characterised by**
calculation of a desired spacing amount between each point in the correlation curve and the angle bisector, for example of the vertical spacing;
calculation of a mean value, preferably the arithmetic mean value, of all these spacings, which leads to a mass flow evaluation value MFAV which evaluates the difference between the first and the second strip storage lengths; and
the MFAV is used as an indicator for the arising breakout situation if the MFAV exceeds an MFAV threshold value represented by a value for the MFAV.

12. Method according to claim 9 or 10,
**characterised in that**
the threshold value is represented by a defined ε-environment around the angle bisector in the correlation diagram; and
the at least one individual point in the correlation representation is used as indicator for the arising breakout situation if the individual point or a plurality of the individual points lies outside the ε-environment.

13. Computer program product which can be loaded directly into the internal memory of a computer and comprises software code sections for performance of the steps of the method according to any one of the preceding claims when the computer program product runs on the computer.

## Revendications

1. Procédé de prédiction d'une situation d'éclatement imminent d'une bande laminée, en particulier d'une bande métallique, entre une première cage de laminoir et une seconde cage de laminoir suivante (Fi, Fi+1) d'un train de laminage avec un boucleur installée entre les deux cages de laminoir, comprenant les étapes consistant à :
a) calculer une première longueur de stockage de bande sur la base de l'angle du boucleur et de la cinématique du boucleur ;
b) calculer une seconde longueur de stockage de bande sur la base d'une intégration de la différence de vitesse de la bande entre la vitesse de la bande à la sortie de la première cage de laminoir et la vitesse de la bande à l'entrée de la seconde cage de laminoir ;
c) comparer les résultats des étapes a) et b) et évaluer les écarts entre ces deux longueurs de stockage de bande afin d'indiquer une situation d'éclatement imminente.

2. Procédé selon la revendication 1, **caractérisé en ce que** la première longueur de stockage de bande est calculée selon l'équation suivante : ${D}_{s} kin . = \overline{PE} + \overline{EQ} - \overline{PQ}$ où
*P̅E̅* = distance euclidienne entre le point de sortie (P) de la bande de la première cage de laminoir (Fi) et le point de contact (E) de la bande avec la roulette du boucleur ;
*E̅Q̅* = distance euclidienne entre le point de contact (E) de la bande avec le boucleur et le point d'entrée (Q) de la bande dans la seconde cage de laminoir (Fi+1) ;
*P̅Q̅* = distance euclidienne entre le point de sortie (P) de la bande de Fi et le point d'entrée (Q) de la bande dans la seconde cage de laminoir (Fi+1).

3. Procédé selon la revendication 2, **caractérisé en ce que** la première longueur de stockage de bande (Dskin.) est déterminée au moyen d'un procédé d'imagerie basé sur une caméra orientée vers l'espace entre les cages de laminoir.

4. Procédé selon la revendication 3, **caractérisé en ce que** le procédé d'imagerie comprend des procédés de reconnaissance d'objets et d'images, qui reposent éventuellement sur des méthodes d'intelligence artificielle et/ou des évaluations statistiques.

5. Procédé selon l'une quelconque des revendications précédentes, **caractérisé en ce que** la seconde longueur de stockage de bande est calculée selon l'équation suivante : ${D}_{s} int . = {\int }_{t 0}^{t 1} \left({v}_{x}-{v}_{e}\right) dt .$ où
vx = vitesse de sortie de la bande de la première cage de laminoir ; et
ve = vitesse d'entrée de la bande dans la seconde cage de laminoir.

6. Procédé selon la revendication 5,
**caractérisé en ce qu'**un filtrage passe-bande de la différence de vitesse vx-ve ou du résultat de l'intégrale ${\int }_{t 0}^{t 1} \left({v}_{x}-{v}_{e}\right) dt$ est effectué selon la formule (3).

7. Procédé selon la revendication 6, **caractérisé en ce que** les fréquences de coupure du passe-bande sont choisies de telle sorte qu'elles soient, par exemple de 0,5 Hz (fréquence de coupure inférieure) et 25 Hz (fréquence de coupure supérieure).

8. Procédé selon l'une des revendications 5 à 7, **caractérisé en ce que** la vitesse de sortie et/ou la vitesse d'entrée sont mesurées par un capteur ou déterminées comme une estimation de l'avance.

9. Procédé selon l'une quelconque des revendications précédentes, **caractérisé en ce que** l'évaluation de l'écart entre les premières et secondes longueurs de stockage de bande est effectuée en appliquant les premières et secondes longueurs de stockage de bande l'une par rapport à l'autre dans un diagramme de corrélation, la corrélation étant représentée à un moment discret par un point unique dans le diagramme de corrélation ; et
le point unique est utilisé comme indicateur de la situation d'éclatement imminent s'il se trouve suffisamment à l'extérieur d'une bissectrice pour qu'une valeur seuil prédéterminée soit dépassée.

10. Procédé selon la revendication 9,
**caractérisé en ce que** l'étape de détermination de la corrélation est répétée pour une pluralité de points temporels discrets dans une période de temps
donnée afin d'obtenir une pluralité de points individuels dans le graphique de corrélation ; et
**caractérisé par** l'utilisation de la pluralité de points individuels comme indicateur de la situation d'éclatement imminent, lorsque la pluralité de points individuels s'écarte sensiblement de la bissectrice, de sorte que la valeur seuil prédéterminée est dépassée.

11. Procédé selon la revendication 10, **caractérisé par** les étapes consistant à calculer toute mesure de distance entre chaque point de la courbe de corrélation et la bissectrice, par exemple la distance perpendiculaire ;
calculer une valeur moyenne, de préférence la moyenne arithmétique, de toutes ces distances, ce qui donne une valeur d'évaluation de débit massique MFAV qui évalue l'écart entre les première et seconde longueurs de stockage de bande ; et
utiliser la MFAV comme indicateur de la situation d'éclatement imminent lorsque la MFAV dépasse une valeur de seuil de MFAV représentée par une valeur pour la MFAV.

12. Procédé selon les revendications 9 ou 10, **caractérisé en ce que** la valeur de seuil est représentée par un certain environnement ε autour de la bissectrice dans le diagramme de corrélation ; et
ledit au moins un point individuel dans le graphique de corrélation est utilisé comme indicateur de la situation d'éclatement imminent lorsque le point individuel ou une majorité des points individuels se trouve en dehors de l'environnement ε.

13. Produit de programme informatique pouvant être chargé directement dans la mémoire interne d'un ordinateur et comprenant des sections de code logiciel pour l'exécution des étapes du procédé selon l'une quelconque des revendications précédentes lorsque le produit de programme informatique est exécuté sur l'ordinateur.
